# EUROPÄISCHE PATENTSCHRIFT

(11) **EP 0 750 321 B1**
(45) Veröffentlichungstag und Bekanntmachung des Hinweises auf die Patenterteilung: **15.01.1997**
(21) Anmeldenummer: 95109430.9
(22) Anmeldetag: 19.06.1995
(51) Int. Cl.: H01F 27/14

(54) **Vorrichtung zur Branduneinbeziehbarmachung flüssiger Medien, insbesondere Elektroisoliermedien**
Device protecting liquid media, especially electric insulating media, from fire involvement
Dispositif permettant l'évacuation d'un liquide lors d'un feu (plus particulièrement un liquide électroisolant)

(43) Veröffentlichungstag der Anmeldung: 27.12.1996
(73) Patentinhaber: Bastian, Jürgen, B-1421 Ophain B.S.I. (BE); Bastian, Anne Isobel, B-1421 Ophain B.S.I. (BE)
(72) Erfinder: Bastian, Jürgen, B-1421 Ophain B.S.I. (BE); Bastian, Anne Isobel, B-1421 Ophain B.S.I. (BE)

(56) Entgegenhaltungen:
- EP-A- 0 238 475
- PATENT ABSTRACTS OF JAPAN vol. 008 no. 066 (E-234) ,28.März 1984 & JP-A-58 218106 (YASUMICHI HOUKI) 19.Dezember 1983,
- PATENT ABSTRACTS OF JAPAN vol. 007 no. 065 (E-165) ,18.März 1983 & JP-A-57 211210 (MITSUBISHI DENKI KK) 25.Dezember 1982,
- PATENT ABSTRACTS OF JAPAN vol. 005 no. 125 (E-069) ,12.August 1981 & JP-A-56 064413 (TOSHIBA CORP) 1.Juni 1981,

## Beschreibung

Vorrichtung zur sicheren Ableitung der Flüssigkeit aus einem Transformator oder anderen Behälter durch Inanspruchnahme der Schwerkraft, der Ortsveränderlichkeit und des Dichteunterschieds von Flüssigkeiten und Gasen und deren weitgehender Nichtmischbarkeit, sowie der Betätigung von Ventilen durch Temperatursensoren oder manuell, zur schadenverhütenden oder schadenmindernden Ausnutzung o.g. physikalischer Gesetze.

Von der Erfindung betroffen sind alle flüssigkeitsgekühlten Transformatoren, sowie darüber hinaus sonstige in gleicher Weise umgebungsbrandgefährdete Behälter, die Flüssigkeiten enthalten, deren Brandeinbeziehung verhütet werden soll. Die Vorrichtung beruht
1. auf der Nutzung des o.g. Austauschs von Flüssigkeit und Gas, dergestalt daß ein branduneinbeziehbar (in der Schemazeichnung Bereich B) und unterhalb des zu schützenden brandeinbeziehbaren flüssigkeitsgefüllten Gegenstands (Bereich A) angeordnetes Gasvolumen, gewöhnlich Stickstoff, in einem Umgebungsbrand durch die aus dem Brandort in den Gasbehälter fortgeleitete Flüssigkeit ersetzt wird (das Flüssigkeitsvolumen nimmt, wie in Fig. 1 und Fig. 2 schematisch dargestellt, den Platz des sie ersetzenden Gasvolumens ein und umgekehrt; das in den Transformator oder ein analoges Gefäß gelangende Gas erwärmt sich, und es entsteht im Gesamtsystem ein Überdruck, der durch Ablassen von Inertgas beseitigt wird) und
2. dem Wirksamwerden dieses Austauschprinzips durch automatische Öffnung entsprechend angeordneter Ventile im Brandfall, gegebenenfalls unter Beibehaltung der Möglichkeit der Betätigung dieser Ventile, oder ihre Funktion außer Kraft setzender Ventile, von Hand.

### Stand der Technik, Vorschriften der nationalen und internationalen Regelwerke und deren Unzulänglichkeit

In den früheren Regelwerken, die größtenteils zur Zeit revidiert werden oder bereits Änderungen erfuhren, wurden Transformatoren und andere statische elektrische Maschinen im Mittel-, Hoch- und Höchstspannungsbereich bei der Abschätzung des von ihnen dargestellten Risikos hauptsächlich als potentielle Brandverursacher gesehen. (IEC 76-2 und davon abgeleitete nationale Normen.) Hochspannungssicherungen, Überspannungsableiter, auf verschiedene Weise betätigte Schalter, sowie verschiedene bauliche Maßnahmen wie Brandschutzwände und ähnliche Vorkehrungen zielen hauptsächlich auf die Minderung des Brandverursacherrisikos ab. (Selbst einige neuere Normen, wie die französische NF C 17-300 oder die belgische BNB 18-200, sehen das Brandrisiko einzig im Transformator als potentiellem Brandverursacher.) Den Austausch der Transformatorenflüssigkeit gegen ein Inertgas, wobei an Mineralöl und Stickstoff gedacht ist, sehen Anordnung und Verfahren vor, die in Dokument JP-A-56 064413 beschrieben sind, jedoch nicht für das Schadenszenario Umgebungsbrand, sondern für dasjenige der Brandverursachung. Dabei wird der Austausch von Flüssigkeit und Gas erfindungsgemäß nicht durch einen Umgebungstemperaturwächter, sondern durch einen Druckwächter im Hermetik-Transformator eingeleitet. Abgesehen davon, daß die in Dokument JP-A-56 064413 beschriebene Erfindung sich nicht auf den Umgebungsbrand bezieht und die den Austausch von Flüssigkeit und Gas auslösenden und bewirkenden Elemente sich von den für die hier vorliegende Erfindung verwendeten unterscheiden, ist, wie durch zahlreiche Versuche nachgewiesen wurde, damit zu rechnen, daß beim Auftreten eines energiestarken Lichtbogens im Tank dieser birst, gleichgültig ob Berstscheiben, Überdruckventile oder ein Ausdehnungsgefäß vorhanden sind oder nicht. Diese Einschränkung der Funktionsfähigkeit des Austauschs von Flüssigkeit und Gas betrifft nicht die Uneinbeziehbarmachung in einen Umgebungsbrand, die der Gegenstand der hier vorliegenden Erfindung ist.

Einen wesentlichen Beitrag zur Risikominderung versprach man sich vom Einsatz sogenannter Askarele. In der NF C 17-300 wird bei Benutzung eines PCB-freien Askarels auf die Brandschutzmaßnahmen verzichtet, die für die nach IEC 1100 als K-Klasse eingestuften Flüssigkeiten gefordert werden. Da Askarele definitionsgemäß keinen meßbaren Brennpunkt besitzen, d.h. keinen Brennpunkt bis zum Siedepunkt, können sie im Berstfall eine u.U. für kurze Zeit bestehende Flamme nicht ernähren und den Brand nicht fortleiten.

Es zeigte sich aber, daß diese Flüssigkeiten in dem Schadenszenario, bei dem der elektrische Gegenstand, z.B. ein Transformator oder Kondensator, ein Brandopfer darstellt, mit sehr großer Wahrscheinlichkeit sehr gefährliche Verbindungen bilden können. Dieser Umstand hat zum Verbot PCB-haltiger und ähnlicher Askarele in den meisten Ländern geführt.

Da aber nicht nur Askarele, sondern auch alle anderen gängigen Isolierstoffe einschließlich fester und gasförmiger Isolierstoffe und darüber hinaus sehr viele andere Flüssigkeiten bei ihrer Einbeziehung in einen Brand eine Gefahr darstellen, die sich nicht auf den Beitrag des brandeinbeziehbaren Stoffs im Sinn einer Verfügbarmachung von zusätzlichem Brennstoff beschränkt, der Stoff also prinzipiell immer im Brandgeschehen unerwünscht ist, ist es wünschenswert, ihn auf die eine oder die andere Weise branduneinbeziehbar zu machen.

### Konstruktive Umsetzung der theoretischen Vorgaben

Nutzung und sinnvolle Kombination hydraulischer und/oder hydraulisch-pneumatischer Gesetzmäßigkeiten, insbesondere des Massenunterschieds zwischen Isolierflüssigkeit und Inertgas, sinnvollerweise Stickstoff, sowie der gegenseitigen Mischwidrigkeit, dargestellt am Beispiel Transformator an brandgefährdetem Aufstellungsort.

Bei einem Umgebungsbrand, bei dem Gefahr besteht, daß der Transformator oder ein anderer flüssigkeitsgefüllter Gegenstand in das Brandgeschehen einbezogen würde und die Flüssigkeit austreten und sich aktiv am Brandgeschehen mitbeteiligen würde, kann eine sehr hohe Raumtemperatur am Brandort vorausgesetzt werden, die weit über der höchstzulässigen Betriebsmitteltemperatur (Öltemperatur) liegt. Diese hohe Temperatur wird in sinnvoller Weise dazu eingesetzt, ein Ventil zu öffnen, um die Flüssigkeit bei abgeschalteter Stromzufuhr zum Transformator zu evakuieren. Dies geschieht am sinnvollsten nach erfolgter, durch einen Umgebungstemperaturwächter ausgelöster Warnung und nach erfolgter Entscheidung einer dazu befugten Person, das zweite, dem ersten nachgeordnete Ventil in geöffneter Stellung zu belassen. Damit werden unbeabsichtigte Entleerungen verhindert. Gleichzeitig mit dem Austritt der Flüssigkeit oder mit geringer Verzögerung wird ein weiteres Ventil geöffnet, das das Inertgas in den sich entleerenden Flüssigkeitsbehälter, hier Transformator, gelangen läßt. Wahlweise kann auf das nachgeordnete (beim normalen Betrieb geöffnete) Ventil verzichtet werden und die Flüssigkeit bei Brandeinbeziehungsgefahr grundsätzlich in den Inertgasbehälter abgeleitet werden, der seinen Inhalt an den Transformator abgibt. Das verfügbar gehaltene Gas, sinnvollerweise Stickstoff, kann u.U. bei Unterdruck gehalten werden, um das Entstehen eines starken Überdrucks in dem nach eingetretener Flüssigkeitsevakuierung kommunizierdenden System aus Trafo und Gasbehälter während des Brandes zu vermeiden. In diesem Fall würde man das Absperrventil für das Inertgas mit entsprechender Verzögerung öffnen.

Mit der beschriebenen Anordnung und dem beschriebenen Verfahren können somit Isolierflüssigkeiten bis zu etwa 95% der Füllmenge, anders als Feststoffe oder Gase, durch Anwendung einfacher hydraulisch-pneumatischer Gesetzmäßigkeiten branduneinbeziehbar gemacht werden.

Durch die Befüllung des sich entleerenden Transformators bzw. eines anderen Gefäßes mit Inertgas wird bewirkt, daß sich in dem im Umgebungsbrand befindlichen Gerät/Behälter zu keiner Zeit ein explosionsfähiges, insbesondere selbstzündungsfähiges Gemisch befindet. Außerdem wird die Flüssigkeit und gegebenenfalls auch feste Werkstoffe gegen Sauerstoff-Angriff geschützt.

Weitere Vorteile: Weitestgehender Ausschluß von Kontamination durch die Isolierflüssigkeit und die von ihr gebildeten Produkte vollständiger oder unvollständiger Verbrennung; Isolierflüssigkeit kann nicht in thermisch oder toxikologisch signifikanter Weise am Brand teilnehmen, Brandschutzmaßnahmen herkömmlicher Art entfallen (Brandwände usw.); letztere führen sehr oft zu einer Erhöhung des Berst- und Brandrisikos, weil die "geschützten" Transformatoren bei höherer Temperatur betrieben werden, was ihrer Lebenserwartung abträglich ist und das Berstrisiko erhöht.

Die beschriebene Anordnung ist besonders für solche Transformatoren sinnvoll, die kein statistisch quantifizierbares Brandverursachungspotential besitzen, wie es für mit K-Flüssigkeiten befüllte Transformatoren der Fall ist.

## Patentansprüche

1. Anordnung zur Branduneinbeziehbarmachung einer Flüssigkeit, insbesondere Isolierflüssigkeit von Transformatoren, durch den Austausch dieser Flüssigkeit gegen ein Inertgas im Umgebungsbrandfall, dadurch gekennzeichnet, daß ein Umgebungstemperaturwächter - im Fall eines Transformators nach dessen Abschaltung - die gleichzeitige Öffnung von Ventilen bewirkt, die einen Austausch von Flüssigkeit und Gas - insbesondere Stickstoff als Inertgas - bewirken, wobei wahlweise und um Fehlauslösungen zu vermeiden, aufgrund eines Willensaktes pneumatisch, hydraulisch oder elektrisch ein Ventil geschlossen und nötigenfalls wieder geöffnet werden kann, das dem die Entleerung der Flüssigkeit bewirkenden nachgeordnet ist, insbesondere ferngesteuert.

2. Anordnung zur Branduneinbeziehbarmachung einer Flüssigkeit, insbesondere Isolierflüssigkeit von Transformatoren, insbesondere durch den Austausch dieser Flüssigkeit gegen ein Inertgas im Umgebungsbrandfall, dadurch gekennzeichnet, daß, durch einen Willensakt eingeleitet, die in Anspruch 1 genannte Anordnung von Ventilen in der Weise betätigt wird, daß ein Austausch von Flüssigkeit und Gas stattfindet, wobei im Fall eines Transformators oder eines anderen spannungsführenden Geräts Abschaltung vor Flüssigkeitsevakuation erfolgt.

## Claims

1. System of devices arranged and functioning in a manner that will ensure the evacuation of a liquid, transformer liquid in particular, from a location involved, or about to be involved, in an exterior fire, the system of devices being characterized by the activating, via a temperature sensor, of two or more valves effecting the exchange of two fluid volumes - one liquid, one gaseous - the exchange being effected by gravity, and only after a decision having been taken not to operate an override, preferably by remote control, which would prevent the evacuation of the liquid.

2. System of devices as described in Claim 1, characterized by manual instead of automatic operation of the valves effecting the exchange of liquid and gas in the event of a transformer or analogous electrical appliance being involved in a fire, but only after isolation of the appliance involved.

## Revendications

1. Disposition des cuves à contenus échangeables et dispositif effectuant l'échange et son fonctionnement, l'ensemble servant à la création des conditions qui rendent impossible l'implication dans un feu extérieur de la quasi-totalité du liquide, et particulièrement du liquide diélectrique se trouvant dans un transformateur. Ces disposition et dispositif sont caractérisés par l'actionnement d'un jeu de vannes par un thermoélément, tel actionnement effectuant le déplacement mutuel d'un volume maximal de liquide à évacuer et d'un volume de gaz inerte, de préférence de l'azote, l'actionnement du jeu de vannes pouvant être retardé ou supprimé par une deuxième vanne qui sert de *override* à la vanne de vidange pour le liquide, la vanne à fonction *override* pouvant être actionnée mécaniquement ou par un autre moyen, par exemple, pneumatiquement.

2. Disposition et dispositif selon revendication (1), caractérisés par l'opération volontaire et manuelle des dispositifs effectuant l'échange des deux fluides, dans le cas d'un transformateur ou appareil analogue pris en feu, après isolation de l'appareil sous tension.
